# FASCICULE DE BREVET EUROPEEN

(11) **EP 3 598 405 B1**
(45) Date de publication et mention de la délivrance du brevet: **24.03.2021**
(21) Numéro de dépôt: 19186984.1
(22) Date de dépôt: 18.07.2019
(51) Int. Cl.: G08B 13/08, G08B 13/20

(54) **PROCÉDÉ ET SYSTÈME DE SCELLÉ ÉLECTRONIQUE**
VERFAHREN UND SYSTEM DER ELEKTRONISCHEN VERSIEGELUNG
ELECTRONIC SEALING METHOD AND SYSTEM

(30) Priorité: 19.07.2018 FR 1856696
(43) Date de publication de la demande: 22.01.2020
(73) Titulaire: Garcia, Emmanuel, 31490 Léguevin (FR); Narbonne, Christophe Jean-Charles, 31770 Colomiers (FR)
(72) Inventeur: Garcia, Emmanuel, 31490 Léguevin (FR); Narbonne, Christophe Jean-Charles, 31770 Colomiers (FR)
(74) Mandataire: Alatis

(56) Documents cités:
- GB-A- 2 327 522
- US-A- 5 734 324
- US-A1- 2003 197 609
- US-A1- 2014 263 928

## Description

### DOMAINE TECHNIQUE

L'invention se rapporte à un procédé de scellement d'un ouvrant de structure permettant de détecter quasi-instantanément toute tentative de violation de cette structure, ainsi qu'un système de scellé électronique apte à mettre en œuvre un tel procédé. Outre la prévention, l'invention peut s'appliquer à toute tentative d'ouverture d'un ouvrant - fenêtre ou porte ou tout autre type d'ouvrant - dans différents domaines: aéronautique, automobile, ferroviaire, maritime, bâtiment, stockage, etc.

**De** manière générale, l'invention concerne la prévention de la pénétration non autorisée dans une structure par un déclenchement immédiat d'une alerte lors d'une manipulation ou d'une infraction à un scellé couplé à un ouvrant et/ou dans son périmètre et environnement. En particulier mais non exclusivement, l'invention vise les cas où l'environnement de la zone à sceller n'est pas modifiable - entraînant l'impossibilité de trouer ou de coller pour solidariser un appareil de détection - et/ou lorsque cette zone ne permet pas l'utilisation d'un aimant.

### ÉTAT DE LA TECHNIQUE

**Des** scellés électroniques ont été développés afin de générer une alerte lorsqu'un ouvrant, tel qu'une porte, est manipulé sans autorisation. On peut citer par exemple le document de brevet US 201304400 qui prévoit un scellé de porte de véhicule de transport composé de deux zones collées ou magnétiquement fixées sur la porte et sur son environnement. Le scellé comprend également un contrôleur et un émetteur. Périodiquement, le contrôleur transmet via l'émetteur l'état d'un paramètre électrique (résistance, conductivité) d'un fil ou d'un bandeau électrique. Une variation du paramètre correspondant à un arrachement ou un endommagement du scellé induit l'émission d'un signal d'alarme via le contrôleur et l'émetteur. Un dispositif d'enregistrement reçoit ce signal, identifie le véhicule concerné via un code barre et déclenche alors une procédure d'inspection du véhicule.

Par ailleurs, le document de brevet US 5 734 324 décrit un dispositif d'alarme et de fermeture de portière ou vitre coulissante comportant une plaque de succion souple. Cette plaque permet de créer un vide partiel entre la portière ou la vitre et la plaque. Lorsque la portière ou vitre se déplace au-delà d'une limite donnée, un signal peut être émis. Ce signal est traité en une localisation éloigné. Cependant, ce dispositif ne prévoit qu'une zone d'adhérence, ce qui ne permet pas de détection de mouvement relatif entre deux zones, par exemple un dormant et un ouvrant, ni de détection de déplacement dans l'environnement de la zone de scellé.

D'autres documents de brevet - US 4540980, US 6747558, US 7044512, US 2004227632 ou US 2011130987 - décrivent des scellés électroniques avec différents moyens de fixation aux surfaces d'ouvrant: clips, tags, languettes, barre de sécurité et/ou boulons, et différents paramètres électriques ou électromagnétiques de détection de mouvement.

Ces solutions nécessitent de fixer le scellé par des moyens intrusifs qui modifient l'environnement de la zone à sceller ou de prévoir une fixation magnétique. De plus, ces scellés électroniques ne permettent pas de sécuriser l'information de dégradation ou d'endommagement du scellé car la transmission de signaux peut être déclenchée de manière erronée ou de manière inappropriée (décollement du scellé par vieillissement, prise au vent, etc.).

### EXPOSÉ DE L'INVENTION

L'invention vise à permettre une fixation d'un scellé électronique sans modifier la zone à sceller ni utiliser de force magnétique de liaison. Pour ce faire, l'invention prévoit de former des interfaces de dépression sur la zone à sceller pour fixer le scellé et de transmettre des données sans interférence avec la fixation.

A cet effet, la présente invention a pour objet un procédé de scellement d'un ouvrant de structure dans lequel un scellé connecté est destiné à être fixé sur une zone à sceller. Dans ce procédé, le scellé est d'abord apposé sur la zone à sceller puis fixé sur cette zone par au moins deux interfaces d'adhérence à ladite zone à sceller. Une dépression est créée dans chaque interface par liaison à une source de dépression, le scellé est découplé de la source de dépression. De plus, dans ce procédé, une géolocalisation du scellé et une émission de signaux d'alarme sont transmises à une unité de centralisation d'alarme et d'intervention via un réseau radiofréquence lorsqu'est détecté un déplacement non prévu dans la position du scellé et/ou dans son environnement.

Selon des modes de mise en œuvre préférés:
- la zone à sceller peut s'étendre au choix sur l'ouvrant de structure, à cheval entre l'ouvrant de structure et un dormant entourant l'ouvrant, et sur un dormant à proximité de l'ouvrant;
- chaque interface étant couplée à une détection de pression, une émission de signaux d'alarme est également transmise à l'unité de centralisation et d'intervention lorsqu'est détectée une perte de pression non prévue d'au moins une interface inférieure à une valeur seuil de référence;
- la détection de déplacement non prévu est choisie entre une détection de un mouvement du scellé, une détection de mouvement de l'ouvrant, une détection de mouvement dans l'environnement du scellé, et une combinaison de ces détections;
- le mouvement dans l'environnement du scellé est choisi entre une détection par variation thermique, par ultrasons et par hyperfréquences;
- la détection de mouvement dans l'environnement du scellé déclenche une transmission d'images de cet environnement à l'unité de centralisation et d'intervention;
- une mise en pression atmosphérique des interfaces peut être activée pour détacher le scellé;
- la dépression est supérieure à une valeur seuil de référence donnée de sorte à garantir une adhérence suffisante dans la zone à sceller;
- un espacement constant est maintenu entre le scellé et la zone à sceller afin de protéger les interfaces d'adhérence.

L'invention se rapporte également à un système de scellé électronique apte à mettre en œuvre le procédé défini ci-dessus sur un ouvrant de structure. Un tel système comporte un boitier connecté à sceller sur au moins une face de structure et un serveur à distance d'une unité de centralisation d'alarme et d'intervention. Le boitier connecté intègre au moins un détecteur de déplacement de position du boitier et/ou de déplacement dans un environnement du boitier, un système de géolocalisation et deux réserves de vide indépendantes. Chaque réserve de vide étant reliée à au moins une ventouse-d'adhérence du boitier à la face de structure par un conduit pneumatique, chaque réserve étant mise sous vide par couplage à une pompe à vide du système de scellé. De plus le boitier connecté comporte un système de modulation de signaux d'alarme couplé à un émetteur en liaison avec le détecteur de déplacement et le système de géolocalisation. Les signaux d'alarme sont transmis au serveur d'intervention via un réseau radiofréquence.

Selon des modes de réalisation avantageux:
- chaque réserve de vide est couplée à un capteur de pression relié à l'émetteur de signaux d'alarme;
- le détecteur de déplacement est choisi entre un détecteur de mouvement du boitier, un détecteur de mouvement dans l'environnement de ce boitier, et une combinaison de détection d'un détecteur de mouvement et d'un détecteur de mouvement dans son environnement;
- le détecteur de mouvement dans son environnement est choisi entre un détecteur thermique, un détecteur ultrasonique et un détecteur hyperfréquence;
- le détecteur thermique est connecté à un appareil de prise d'images qui est activable pendant une durée prédéterminée, l'appareil de prise d'images étant choisi entre un appareil photographique, une caméra vidéo et une caméra thermique ;
- les ventouses sont alignées selon deux colonnes et sont branchées alternativement, dans chaque colonne, à l'une et l'autre des deux réserves de vide via les conduits pneumatiques, lesdites réserves étant montées sur une embase s'étendant selon un plan principal du boitier;
- chaque ventouse, de préférence à soufflet et/ou montée sur rotule, est reliée, via un tube rigide, au conduit pneumatique par une connexion montée sur l'embase;
- des entretoises sont montées perpendiculairement à l'embase du boitier pour définir un espacement entre le boitier et la face de structure;
- le boitier comportant un carter externe formant un couvercle présentant une face frontale sur laquelle sont agencés des connexions entre les réserves de vide et la pompe à vide, un bouton marche / arrêt de mise sous tension d'une batterie d'alimentation des détecteurs et de l'émetteur, et une connexion de mise à la pression atmosphérique d'au moins l'une desdites réserves, et sur le couvercle l'émetteur de signaux, le détecteur de présence, l'objectif de l'appareil de prise de vues et une poignée pouvant être intégrée dans un emboutissage de ce couvercle;
- le système de géolocalisation, le détecteur de mouvement et l'émetteur sont agencés dans un boitier électronique;
- la pompe à vide est choisie entre une pompe électrique, une pompe manuelle et une pompe pneumatique.

### PRÉSENTATION DES FIGURES

D'autres données, caractéristiques et avantages de la présente invention apparaîtront à la lecture de la description non limitée qui suit, en référence aux figures annexées qui représentent, respectivement :
- les figures 1a à 1c, des vues en perspective frontale, supérieure et de dessous d'un exemple de scellé selon l'invention sur une porte d'avion, le scellé comportant un boitier connecté, en liaison avec un serveur d'intervention à distance, et une pompe à vide temporairement couplée au boitier ;
- la figure 2, une vue en perspective du boitier connecté des figures 1a et 1b, une fois son carter retiré, et
- la figure 3, une vue latérale de la carte électronique et des éléments du boitier électronique du boitier connecté selon les figures précédentes.

### DESCRIPTION DETAILLÉE

Sur les différentes figures, des signes de référence identiques renvoient à un même élément ainsi qu'au passage du présent texte qui le décrit.

En référence aux vues des figures 1a à 1c, un boitier connecté 1 selon l'invention est fixé sur une face externe 20 d'une porte d'avion 2 entourée par le fuselage de l'avion. Le boitier connecté 1 comporte un carter externe 11 formant un couvercle 12 muni d'une face frontale 13. Sur la face frontale 13 apparaissent deux connexions 1V pour une pompe à vide manuelle 3 équipée d'un manomètre 31, un bouton marche / arrêt 14 de mise sous tension du boitier connecté 1, et un connecteur de mise à la pression atmosphérique 15.

Le boitier connecté 1 forme avec un serveur 30 d'une unité d'intervention, en liaison radiofréquence avec ce boitier, et la pompe à vide 3 un exemple de système de scellé électronique 100 selon l'invention. Le réseau radiofréquence utilisé peut être choisi entre les fréquences de téléphonie mobile, satellitaire, dans des gammes de fréquences haute, basse ou moyenne des bandes de fréquence correspondantes.

Sur le couvercle 12 sont agencés un émetteur de signaux GPRS 4, un détecteur thermique de présence 5, un appareil photographique de prise de vues en rafale 6 et son objectif 60, et une poignée 7 avantageusement intégrée dans un emboutissage 1E de ce couvercle 12.

Le boitier 1 comporte également six ventouses à soufflet 8 montées via des tubes rigides 80 perpendiculairement à une embase 16 agencée du côté opposé au couvercle 12. De plus, des entretoises sous forme de pieds 17 sont également montées aux quatre coins du boitier 1, perpendiculairement à l'embase 16, pour définir un espacement constant entre le boitier 1 et la face externe 20 de porte d'avion 2.

La figure 2 illustre une vue en perspective du boitier 1 sans son carter 11 des figures 1a à 1c. Sur cette vue, l'embase 16 apparaît distinctement et sur cette embase 16 sont fixés: deux réserves de vide 18a et 18b superposées, la poignée 7 étant fixée sur la réserve supérieure 18a, un boitier électronique 19 et les connexions 8c entre chaque ventouse 8 et un conduit pneumatique 9. Les conduits pneumatiques 9 sont montés en quinconce sur les réserves de vide 18a et 18b: pour une même colonne C1 et C2 de trois connexions 8c alignées, correspondant à trois ventouses 8 également alignées, chaque conduit 9 est alternativement connecté à l'une puis l'autre réserve 18a, 18b.

De façon similaire, si les connexions 8c et les ventouses correspondantes 8 sont ordonnées par paire, selon trois rangées L1 à L3 perpendiculaires aux colonnes C1 ou C2, les ventouses 8 de chaque paire sont reliée à des réserves de vide différentes, 18a ou 18b.

L'une et l'autre de ces réserves à vide 18a, 18b sont couplées au connecteur de mise à la pression atmosphérique 15 (cf. figure 1a) afin de détacher les ventouses 8, en partie ou totalement, pour varier la position du boitier 1 ou changer son affectation.

Par ailleurs, des capteurs de pression 1P sont agencés sur les réserves de vide 18a, 18b et sont reliés à une carte électronique 1K du boitier électronique 19 par des conducteurs électriques 10c, comme l'illustre la figure 3 qui montre plus précisément la carte électronique 1K et ses connexions. De même, le détecteur de présence 5 et l'appareil photographique 6 (cf. figure 1b) sont connectés à la carte électronique 1K via d'autres conducteurs électriques 10c.

De plus, le boitier électronique 19 intègre les éléments suivants, connectés également sur la carte électronique 1K: un système de géolocalisation 1G, un détecteur de mouvement 1M et un dispositif de modulation de signaux d'alarme 1S dans le réseau radiofréquence couplé à l'émetteur 4. Une batterie 1B d'alimentation électrique de ces différents composants est également intégrée dans le boitier électronique 19. Alternativement, la batterie 1B est agencée hors du boitier électronique 19.

En fonctionnement, et en référence aux figures annexées, le système de scellé électronique est activé lors d'un mouvement de porte 2 ou du boitier connecté 1 apposé sur la porte 2, une dépression dans l'une ou l'autre des réserves 18a, 18b, ou encore une présence mobile dans l'environnement de ce boitier 1. Un mouvement de porte se traduit donc par un mouvement du boitier connecté 1.

Le boitier 1 est fixé par les ventouses 8 en adhérence sur la face externe 20 après mise à vide et retrait de la pompe 3. La dépression est supérieure à une valeur seuil de référence, 50 mbar (5 000 Pa) dans l'exemple, de sorte à réaliser une adhérence suffisante des ventouses 8.

Lorsqu'est détecté un mouvement de porte 2 ou de boitier connecté 1 par le détecteur de mouvement 1M, ou une présence dans l'environnement du boitier 1 par le détecteur thermique de présence 5, ces détecteurs 1M et 5 transmettent des signaux d'alerte au dispositif de modulation de signal 1S. L'environnement du boitier se rapporte à l'espace libre autour de boitier.

Avantageusement, le détecteur thermique de présence 5 est connecté à l'appareil photographique de prise de vues 6 via la carte électronique 1K afin de le réveiller et déclencher une prise de quelques vues en rafale de l'environnement défini dans le champ de l'objectif 60 pendant une durée ajustable. L'appareil photographique transmet alors des signaux d'alerte au dispositif de modulation 1S aux fins d'analyse sous forme de données d'images.

Dans le cas où une dépression est détectée dans l'une des réserves 18a, 18b par un capteur de pression 1P, l'adhésion des ventouses 8 correspondantes est diminuée ce qui risque d'aboutir à un détachement du boitier 1. Pour éviter ce risque, le capteur de pression 1P transmet également, lorsque la pression est inférieure à la valeur seuil, des signaux d'alerte de dépression au dispositif de modulation de signal 1S.

Les signaux d'alerte sont convertis en signaux d'alarme au format de données GPRS dans le dispositif de modulation 1S intégrant un modem et une carte SIM. Les signaux d'alarme « S » sont alors transmis via l'émetteur 4 et le réseau radiofréquence, au récepteur « R » du serveur 30 de l'unité d'intervention. L'origine géographique des signaux d'alarme est identifiée en liaison avec la transmission du système de géolocalisation 1G par le réseau, et le serveur 30 avertit les opérationnels de l'unité d'intervention aux fins d'analyse après avoir décodé les signaux d'alarme ainsi géo-localisés.

L'invention n'est pas limitée aux exemples de réalisation décrits et représentés. Il est par exemple possible de prévoir que le boitier connecté s'étend uniquement sur la porte, plus généralement sur l'ouvrant, ou à cheval entre l'ouvrant et un dormant entourant l'ouvrant, un fuselage d'avion dans l'exemple détaillé.

Par ailleurs, le détecteur de déplacement peut être le détecteur de mouvement du boitier ou de l'ouvrant, un détecteur de présence infra-rouge de l'environnement de ce boitier, ou encore une combinaison de détection faisant intervenir le détecteur de mouvement et ce détecteur thermique.

De plus l'appareil de prise d'images peut être un appareil photographique, une caméra vidéo, une caméra thermique, un portable cellulaire ou équivalent. Et la pompe à vide peut être une pompe électrique, une pompe manuelle, une pompe pneumatique ou équivalent.

## Revendications

1. Procédé de scellement d'un ouvrant de structure (2) dans lequel un scellé connecté est destiné à être fixé sur une zone à sceller, **caractérisé en ce que**, dans ce procédé, le scellé (1) est d'abord apposé sur la zone à sceller (20) puis fixé sur cette zone (20) par au moins deux interfaces d'adhérence (8) à ladite zone à sceller (20), une dépression est créée dans chaque interface (8) par liaison à une source de dépression (18a, 18b; 3), et **en ce qu'**une géolocalisation du scellé (1G) et une émission de signaux d'alarme (S) sont transmises à une unité de centralisation et d'intervention via un réseau radiofréquence lorsqu'est détecté un déplacement non prévu dans la position du scellé (1) et/ou dans son environnement.

2. Procédé de scellement selon la revendication 1, dans lequel la zone à sceller (20) s'étend au choix sur l'ouvrant de structure (2), à cheval entre l'ouvrant de structure (2) et un dormant entourant l'ouvrant, et sur un dormant à proximité de l'ouvrant.

3. Procédé de scellement selon l'une quelconque des revendications 1 ou 2, dans lequel chaque interface (8) étant couplée à une détection de pression (1P), une émission de signaux d'alarme (S) est également transmise à l'unité de centralisation et d'intervention lorsqu'est détectée une perte de pression non prévue d'au moins une interface (8) inférieure à une valeur seuil de référence.

4. Procédé de scellement selon l'une quelconque des revendications précédentes dans lequel la détection de déplacement non prévu est choisie entre une détection de mouvement du scellé (1), une détection de mouvement de l'ouvrant (2), une détection de mouvement dans l'environnement du scellé (1) déclenchant de préférence une transmission d'images de cet environnement, et une combinaison de ces détections.

5. Procédé de scellement selon l'une quelconque des revendications précédentes, dans lequel la dépression est supérieure à une valeur seuil de référence donnée de sorte à garantir une adhérence suffisante du scellé (1) dans la zone à sceller (20).

6. Procédé de scellement selon l'une quelconque des revendications précédentes, dans lequel le scellé (1) intègre une mise à la pression atmosphérique (15) d'au moins une interface d'adhérence (8) à la zone à sceller (20).

7. Procédé de scellement selon l'une quelconque des revendications précédentes, dans lequel un espacement constant est maintenu entre le scellé (1) et la zone à sceller (20) afin de protéger les interfaces d'adhérence (8).

8. Système de scellé électronique (100) de mise en œuvre du procédé selon l'une quelconque des revendications précédentes comportant un boitier connecté (1) à sceller sur au moins une face de structure (20) et un serveur à distance de centralisation d'alarme et d'intervention (30), **caractérisé en ce que** le boitier connecté (1) intègre au moins un détecteur de déplacement (1M, 5, 6) de position du boitier (1) et/ou de déplacement dans un environnement du boitier, un système de géolocalisation (1G) et deux réserves de vide indépendantes (18a, 18b), chaque réserve de vide (18a, 18b) étant reliée à au moins une ventouse d'adhérence (8) du boitier (1) à la face de structure (20) par un conduit pneumatique (9) et étant mise sous vide par couplage à une pompe à vide (3) du système de scellé (100), **en ce que** le boitier connecté (1) comporte un dispositif de modulation de signaux d'alarme (1S) couplé à un émetteur (4) en liaison avec le détecteur de déplacement (1M, 5, 6) et le système de géolocalisation (1G), ainsi qu'une batterie d'alimentation (1B) du système de géolocalisation (1G), du dispositif de modulation des signaux d'alarme (1S) et du détecteur de déplacement (1M, 5, 6), les signaux d'alarme (S) étant transmis au serveur d'intervention (30) via un réseau radiofréquence.

9. Système de scellé électronique selon la revendication précédente, dans lequel chaque réserve de vide (18a, 18b) est couplée à un capteur de pression (1 P) relié au dispositif de modulation de signaux d'alarme (1S).

10. Système de scellé électronique selon l'une quelconque des revendications 8 ou 9, dans lequel le détecteur de déplacement est choisi entre un détecteur de mouvement du boitier (1M), un détecteur de mouvement (5) dans l'environnement de ce boitier (1), et une combinaison de détection d'un détecteur de mouvement du boitier (1M) et d'un détecteur de mouvement dans son environnement (5).

11. Système de scellé électronique selon la revendication précédente, dans lequel le détecteur de mouvement dans son environnement (5) est choisi entre un détecteur thermique, un détecteur ultrasonique et un détecteur hyperfréquence.

12. Système de scellé électronique selon la revendication précédente, dans lequel le détecteur de mouvement dans l'environnement du boitier connecté (5) est connecté à un appareil de prise d'images (6) qui est activable pendant une durée prédéterminée, l'appareil de prise d'images (6) étant choisi entre un appareil photographique, une caméra vidéo et une caméra thermique.

13. Système de scellé électronique selon l'une quelconque des revendications 8 à 12, dans lequel les ventouses (6) sont alignées selon deux colonne (C1, C2) et sont branchées alternativement, dans chaque colonne (C1, C2), à l'une et l'autre des deux réserves de vide (18a, 18b) via les conduits pneumatiques (9), lesdites réserves (18a, 18b) étant montées sur une embase (16) s'étendant selon un plan principal du boitier.

14. Système de scellé électronique selon l'une quelconque des revendications 8 à 13, dans lequel chaque ventouse (8) est à soufflet et/ou montée sur une rotule reliée, via un tube rigide (80), au conduit pneumatique (9) par une connexion (8c) montée sur l'embase (16).

15. Système de scellé électronique selon l'une quelconque des revendications 8 à 14, dans lequel le boitier (1) comporte un carter externe (11) formant un couvercle (12) présentant une face frontale (13) sur laquelle sont agencés des connexions (1V) entre les réserves de vide (18a, 18b) et la pompe à vide (3), un bouton marche / arrêt (14) de mise sous tension d'une batterie (1B) d'alimentation des détecteurs (1M, 5, 6) et du dispositif de modulation (1S), et une connexion (15) de mise à la pression atmosphérique d'au moins l'une desdites réserves (18a, 18b), et sur le couvercle (12) sont agencés l'émetteur de signaux (4), le détecteur de présence (5), l'objectif (60) de l'appareil de prise de vues (6) et une poignée (7) pouvant être intégrée dans un emboutissage (1E) de ce couvercle (12).

## Patentansprüche

1. Verfahren zum Versiegeln eines Strukturflügels (2), bei dem ein angeschlossenes Siegel an einem zu versiegelnden Bereich befestigt werden soll, **dadurch gekennzeichnet, dass** bei diesem Verfahren das Siegel (1) zunächst auf den zu versiegelnden Bereich (20) aufgebracht und dann an diesem Bereich (20) durch mindestens zwei Haftflächen (8) an dem zu versiegelnden Bereich (20) befestigt wird, wobei in jeder Fläche (8) durch Verbindung mit einer Unterdruckquelle (18a, 18b, 3) ein Unterdruck erzeugt wird; und dass eine Geolokalisierung des Siegels (1G) und eine Übermittlung von Alarmsignalen (S) über ein Funkfrequenznetz an eine Zentralisierungs- und Eingriffseinheit übertragen werden, wenn eine unerwartete Bewegung in der Position des Siegel (1) und/oder in ihrer Umgebung erkannt wird.

2. Versiegelungsverfahren nach Anspruch 1, bei dem sich der zu versiegelnde Bereich (20) wahlweise über dem Strukturflügel (2), übergreifend zwischen dem Strukturflügel (2) und einem den Flügel umgebenden Rahmen, und über einen Rahmen in der Nähe des Flügels erstreckt.

3. Versiegelungsverfahren nach einem der Ansprüche 1 oder 2, bei dem jede Schnittstelle (8) mit einer Druckerfassung (1P) gekoppelt ist, ferner eine Ausgabe von Alarmsignalen (S) auch an die Zentralisierungs- und Eingriffseinheit übertragen wird, wenn ein unerwarteter Druckverlust mindestens einer Schnittstelle (8) unter einen Referenzschwellenwert erfasst wird.

4. Versiegelungsverfahren nach einem der vorhergehenden Ansprüche, bei dem die Erfassung einer unerwarteten Bewegung gewählt wird aus einer Erfassung einer Bewegung des Siegels (1), einer Erfassung einer Bewegung des Flügels (2), einer Erfassung einer Bewegung in der Umgebung des Siegels (1), die vorzugsweise eine Übertragung von Bildern dieser Umgebung auslöst, und einer Kombination dieser Erfassungen.

5. Versiegelungsverfahren nach einem der vorhergehenden Ansprüche, wobei der Unterdruck größer als ein vorgegebener Referenzschwellenwert ist, um eine ausreichende Haftung des Siegels (1) in dem zu versiegelnden Bereich (20) zu gewährleisten.

6. Versiegelungsverfahren nach einem der vorhergehenden Ansprüche, bei dem das Siegel (1) eine Druckbeaufschlagung auf Atmosphärendruck mindestens einer Haftfläche (8) (15) zum zu versiegelnden Bereich (20) aufweist..

7. Versiegelungsverfahren nach einem der vorhergehenden Ansprüche, bei dem ein konstanter Abstand zwischen dem Siegel (1) und dem zu versiegelnden Bereich (20) eingehalten wird, um die Haftflächen (8) zu schützen.

8. Elektronisches Versiegelungssystem (100) zum Umsetzen des Verfahrens nach einem der vorhergehenden Ansprüche, umfassend ein angeschlossenes Gehäuse (1), das an mindestens einer Strukturfläche (20) versiegelt werden soll und einen entfernten Alarm- und Eingriffszentralisierungsserver (30), **dadurch gekennzeichnet, dass** das angeschlossene Gehäuse (1) mindestens einen Bewegungsdetektor (1M, 5, 6) zur Erfassung der Position des Gehäuses (1) und/oder einer Bewegung in einer Umgebung des Gehäuses, ein Geolokalisierungssystem (1G) und zwei unabhängige Vakuumbehälter (18a, 18b) aufweist, wobei jeder der Vakuumbehälter (18a, 18b) durch eine pneumatische Leitung (9) mit mindestens einem Haftsaugnapf (8) des Gehäuses (1) mit der strukturellen Fläche (20) verbunden ist und durch Ankoppeln an eine Vakuumpumpe (3) des Versiegelungssystems (100) in Vakuum gebracht wird, dass das angeschlossene Gehäuse (1) eine Alarmsignalmodulationseinrichtung (1S) umfasst, die mit einem Sender (4) in Verbindung mit dem Bewegungsdetektor (1M, 5, 6) und dem Geolokalisierungssystem (1G) gekoppelt ist, sowie eine Stromversorgungsbatterie (1B) für das Geolokalisierungssystem (1G), die Alarmsignalmodulationseinrichtung (1S) und den Bewegungsdetektor (1M, 5, 6), wobei die Alarmsignale (S) über ein Funkfrequenznetz an den Eingriffsserver (30) übertragen werden.

9. Elektronisches Versiegelungssystem nach dem vorhergehenden Anspruch, wobei jeder Vakuumbehälter (18a, 18b) mit einem Drucksensor (1P) gekoppelt ist, der mit der Alarmsignalmodulationseinrichtung (1S) verbunden ist.

10. Elektronisches Versiegelungssystem nach einem der Ansprüche 8 oder 9, wobei der Bewegungsdetektor aus einem Detektor einer Bewegung des Gehäuses (1M), einem Detektor der Bewegung (5) in der Umgebung dieses Gehäuses (1) und einer Kombination der Erfassung durch einen Detektor einer Bewegung des Gehäuses (1M) und durch einen Detektor der Bewegung in dessen Umgebung (5) ausgewählt ist.

11. Elektronisches Versiegelungssystem nach dem vorhergehenden Anspruch, wobei der Detektor der Bewegung in dessen Umgebung (5) aus einem thermischen Detektor, einem Ultraschalldetektor und einem Mikrowellendetektor ausgewählt ist.

12. Elektronisches Versiegelungssystem nach dem vorhergehenden Anspruch, wobei der Detektor der Bewegung in der Umgebung des angeschlossenen Gehäuses (5) an eine Bildaufnahmevorrichtung (6) angeschlossen ist, die für eine vorbestimmte Zeit aktiviert werden kann, wobei die Bildaufnahmevorrichtung (6) aus einem Fotoapparat, einer Videokamera und einer Wärmebildkamera ausgewählt ist.

13. Elektronisches Versiegelungssystem nach einem der Ansprüche 8 bis 12, bei dem die Saugnäpfe (6) in zwei Säulen (C1, C2) angeordnet sind und in jeder Säule (C1, C2) über die pneumatischen Leitungen (9) abwechselnd mit dem einen oder anderen der beiden Vakuumbehälter (18a, 18b) in Verbindung gebracht sind, wobei die Behälter (18a, 18b) an einer Grundplatte (16) angebracht sind, die sich entlang einer Hauptebene des Gehäuses erstreckt.

14. Elektronisches Versiegelungssystem nach einem der Ansprüche 8 bis 13, bei dem jeder Saugnapf (8) mit einem Faltenbalg versehen und/oder auf einem Kugelgelenk montiert ist, das über ein starres Rohr (80) mit der pneumatischen Leitung (9) durch einen auf der Grundplatte (16) montierten Anschluss (8c) verbunden ist.

15. Elektronisches Versiegelungssystem nach einem der Ansprüche 8 bis 14, wobei das Gehäuse (1) eine äußere Hülle (11) umfasst, die eine Abdeckung (12) mit einer Vorderseite (13) bildet, auf der Anschlüsse (1V) zwischen den Vakuumbehältern (18a, 18b) und der Vakuumpumpe (3), eine Taste (14) zum Ein-/Ausschalten einer Batterie (1B) zur Stromversorgung der Detektoren (1M, 5, 6) und der Modulationseinrichtung (1S) und ein Anschluss (15) zur Druckbeaufschlagung mindestens eines der Behälter (18a, 18b) auf Atmosphärendruck angeordnet sind und bei dem auf der Abdeckung (12) der Sender (4) von Signalen, der Anwesenheitsdetektor (5), das Objektiv (60) des Bildaufnahmegeräts (6) und ein Griff (7) angeordnet sind, der in ein Stanzteil (1E) dieser Abdeckung (12) aufgenommen werden kann.

## Claims

1. Method for sealing a structural opening panel (2) in which a connected seal is intended to be secured to an area to be sealed, **characterized in that**, in this method, the seal (1) is first affixed on the area to be sealed (20) then secured to this area (20) by at least two adhesion interfaces (8) to said area to be sealed (20), a vacuum is created in each interface (8) by connection to a vacuum source (18a, 18b; 3), and **in that** a geolocation of the seal (1G) and an emission of alarm signals (S) are transmitted to a centralization and intervention unit via a radiofrequency network when unexpected movement is detected in the position of the seal (1) and/or in its environment.

2. Sealing method according to claim 1, wherein the area to be sealed (20) extends as desired over the structural opening panel (2), straddling the structural opening panel (2) and a frame surrounding the opening panel, and over a frame near the opening panel.

3. Sealing method according to one of claims 1 or 2, wherein, each interface (8) being coupled to a pressure detection (1P), an emission of alarm signals (S) is also transmitted to the centralization and intervention unit when an unexpected loss of pressure of at least one interface (8) is detected below a reference threshold value.

4. Sealing method according to one of the preceding claims, wherein the detection of unexpected movement is selected from detection of movement of the seal (1), detection of movement of the opening panel (2), detection of movement in the environment of the seal (1) preferably triggering a transmission of images of this environment, and a combination of these detections.

5. Sealing method according to any of the preceding claims, wherein the vacuum is greater than a given reference threshold value so as to guarantee sufficient adhesion of the seal (1) in the area to be sealed (20).

6. Sealing method according to any of the preceding claims, wherein the seal (1) incorporates setting at least one adhesion interface (8) to the area to be sealed (20) to atmospheric pressure (15).

7. Sealing method according to one of the preceding claims, wherein a constant spacing is maintained between the seal (1) and the area to be sealed (20) in order to protect the adhesion interfaces (8).

8. Electronic sealing system (100) for implementing the method according to one of the preceding claims, comprising a connected box (1) to be sealed on at least one structural face (20) and a remote alarm centralization and intervention server (30), **characterized in that** the connected box (1) incorporates at least one detector (1M, 5, 6) of movement of the position of the box (1) and/or of movement in an environment of the box, a geolocation system (1G) and two independent vacuum reserves (18a, 18b), each vacuum reserve (18a, 18b) being connected to at least one suction cup (8) for adhering the box (1) to the structural face (20) by a pneumatic duct (9) and being evacuated by coupling to a vacuum pump (3) of the sealing system (100), **in that** the connected box (1) comprises an alarm signal modulation device (1S) coupled to a transmitter (4) in connection with the movement detector (1M, 5, 6) and the geolocation system (1G), as well as a power supply battery (1B) for the geolocation system (1G), the alarm signal modulation device (1S) and the movement detector (1M, 5, 6), the alarm signals (S) being transmitted to the intervention server (30) via a radiofrequency network.

9. Electronic sealing system according to the preceding claim, wherein each vacuum reserve (18a, 18b) is coupled to a pressure sensor (1P) connected to the alarm signal modulation device (1S).

10. Electronic sealing system according to one of claims 8 or 9, wherein the movement detector is selected from a detector (1M) of movement of the box, a detector (5) of movement in the environment of this box (1), and a combination of detection by a detector (1M) of movement of the box and a detector (5) of movement in its environment.

11. Electronic sealing system according to the preceding claim, wherein the detector (5) of movement in its environment is selected from a thermal detector, an ultrasonic detector and a microwave detector.

12. Electronic sealing system according to the preceding claim, wherein the detector of movement in the environment of the connected box (5) is connected to an imaging device (6) which can be activated for a predetermined time, the imaging device (6) being selected from a photographic camera, a video camera and a thermal camera.

13. Electronic sealing system according to one of claims 8 to 12, wherein the suction cups (6) are aligned in two columns (C1, C2) and are connected alternately, in each column (C1, C2), to one and the other of the two vacuum reserves (18a, 18b) via the pneumatic ducts (9), said reserves (18a, 18b) being mounted on a base (16) extending along a main plane of the box.

14. Electronic sealing system according to one of claims 8 to 13, wherein each suction cup (8) is in bellows form and/or is mounted on a ball joint connected, via a rigid tube (80), to the pneumatic duct (9) by a connection (8c) mounted on the base (16).

15. Electronic sealing system according to one of claims 8 to 14, wherein the box (1) comprises an external casing (11) forming a cover (12) having a front face (13) on which there are connections (1V) between the vacuum reserves (18a, 18b) and the vacuum pump (3), an on/off button (14) for switching on a power supply battery (1B) for the detectors (1M, 5, 6) and the modulation device (1S), and a connection (15) for setting at least one of said reserves (18a, 18b) to atmospheric pressure, and on the cover (12) are located the signal transmitter (4), the presence detector (5), the lens (60) of the imaging device (6) and a handle (7) which can be integrated into a stamped part (1E) of this cover (12).
